# EUROPÄISCHE PATENTSCHRIFT

(11) **EP 2 781 588 B1**
(45) Veröffentlichungstag und Bekanntmachung des Hinweises auf die Patenterteilung: **09.01.2019**
(21) Anmeldenummer: 14000992.9
(22) Anmeldetag: 18.03.2014
(51) Int. Cl.: C11D 3/382, C11D 7/44, C11D 11/00

(54) **Verfahren zum Reinigen von Mahlwerken für Kaffeebohnen**
Method for cleaning a grinding machine for coffee beans
Procédé pour nettoyer une machine à moudre des grains de café

(30) Priorität: 19.03.2013 DE 102013004726
(43) Veröffentlichungstag der Anmeldung: 24.09.2014
(73) Patentinhaber: Zimmerer, Michael, 4419 Lupsingen (CH); Comtag AG, 8196 Wil (CH)
(72) Erfinder: Zimmerer, Michael, 4450 Sissach (CH); Griesser, Dieter, 6315 Oberägeri (CH)
(74) Vertreter: Mehl-Mikus, Claudia

(56) Entgegenhaltungen:
- WO-A1-2005/104916

## Beschreibung

Die Erfindung betrifft ein Verfahren zum Reinigen von Mahlwerken für Kaffeebohnen.

Das erfindungsgemäße Reinigungsverfahren ist dabei für Kaffeemaschinen gedacht, in welchen ein Mahlwerk zum Mahlen der Kaffeebohnen integriert ist. Die Erfindung ist aber auch für reine Kaffeemahlwerke gedacht und einsetzbar.

In Mahlwerken von Kaffeemaschinen sowie in reinen Kaffeemahlwerken kommt es im Laufe der Zeit zwangsläufig zu Ablagerungen. Diese Ablagerungen liegen hauptsächlich in Form eines Schmierfilms aus Fetten und Ölen vor, welche im Kaffee enthalten sind.

Um bislang das Mahlwerk einer Kaffeemaschine oder ein reines Kaffeemahlwerk reinigen zu können, muß die Maschine auseinandergebaut werden. Dies ist nur mit einem erheblichen Aufwand möglich.

Aus der WO 2005 / 104 916 A1 ist ein Verfahren zum Reinigen von Mahlwerken offenbart, in dem zur Reinigung zunächst das Mahlwerk leerlaufen gelassen wird. Anschließend wird das Reinigungsmittel - organisches Material wie Nussschalen, Reis, etc. - eingefüllt und gemahlen. Kaffeebohnen werden erst dann wieder eingefüllt

Der Erfindung liegt die Aufgabe zugrunde, ein einfaches Verfahren zum Reinigen von Mahlwerken für Kaffeebohnen zu schaffen.

Die technische Lösung ist gekennzeichnet durch die Merkmale im Kennzeichen des Anspruchs 1.

Die Grundidee des erfindungsgemäßen Reinigungsverfahrens zum Reinigen von Mahlwerken für Kaffeebohnen besteht darin, dass Kaffeebohnen als Träger für ein oder mehrere Reinigungsmittel dienen. Dies bedeutet, dass die Kaffeebohnen sowie das wenigstens ein Reinigungsmittel eine Mischung definieren, welche dem Mahlwerk in ganz normaler Weise zugeführt wird. Dies bedeutet, dass die Kaffeebohnen dieser Mischung ganz normal gemahlen werden, dass aber während dieses Mahlvorganges das wenigstens eine, zugegebene Reinigungsmittel während dieses Mahlvorganges seine Reinigungswirkung entfaltet. Das Reinigungsmittel ist dabei im allgemeinsten Sinne zu verstehen, dass es nämlich während des Mahlvorganges die gewünschte Reinigungswirkung im Mahlwerk erzielt. Das Reinigungsmittel bzw. die Reinigungsmittelmischung liegt dabei vorzugsweise in der Mischung mit den Kaffeebohnen zu 10 bis 95 % vor. Ein weiterer entscheidender Vorteil der erfindungsgemäßen Mahlwerksreinigung ist, dass gleich nach dem Reinigungsvorgang das Mahlwerk wieder verwendet werden kann.

Bei den Kaffeebohnen kann es sich gemäß der Weiterbildung in Anspruch 2 um geröstete oder um ungeröstete oder um ein Gemisch von gerösteten und ungerösteten Kaffeebohnen handeln.

Gemäß der Weiterbildung in Anspruch 3 wird als Reinigungsmittel ein Abrasivum verwendet. Beispielsweise kann es sich bei diesem Abrasivum um Salz, Gesteinsmehl, Mineralien (wie TiO₂) etc. handeln. Vorzugsweise liegt dieses Abrasivum zu 2 bis 90 % vor. Die Verwendung eines Abrasivum bewirkt, dass der Ablagerungsfilm mechanisch abgetragen wird.

Gemäß der Weiterbildung in Anspruch 4 wird als Reinigungsmittel ein Tensid verwendet. Bei diesem Tensid kann es sich um ein flüssiges Tensid oder um ein Tensid in Pulverform handeln. Bei einem Tensid flüssiger Art liegt dieses zu 0,5 bis 10 % vor, während bei einem Tensid in Pulverform dieses zu 0,5 bis 90 % vorliegt.

Gemäß der Weiterbildung in Anspruch 5 wird als Reinigungsmittel Seife verwendet. Die Verwendung einer Seife liegt zu einem Anteil von 0,5 bis 90 % in der Mischung mit den Kaffeebohnen vor.

Gemäß der Weiterbildung in Anspruch 6 wird als Reinigungsmittel ein Bleichmittel verwendet. Das Bleichmittel liegt dabei vorzugsweise mit einem Anteil von 0,1 bis 90 % vor.

Gemäß der Weiterbildung in Anspruch 7 wird als Reinigungsmittel ein saugfähiges Material verwendet. Bei dem saugfähigen Material kann es sich beispielsweise um Holzmehl oder um einen Absorber handeln. Dieses saugfähige Material liegt anteilsmäßig zu 0,1 bis 90 % vor.

Vorstehend sind die unterschiedlichsten Reinigungsmittel beschrieben worden. Diese können einzeln, aber auch in einer Kombination aus mehreren Reinigungsmitteln den Kaffeebohnen zugemischt werden, welche - wie ausgeführt - als Träger für das bzw. die Reinigungsmittel dienen.

## Patentansprüche

1. Verfahren zum Reinigen von Mahlwerken für Kaffeebohnen,
**dadurch gekennzeichnet, dass**
ein Gemisch einerseits aus Kaffeebohnen und andererseits aus einem oder mehreren Reinigungsmitteln dem Mahlwerk zugeführt und in dem Mahlwerk gemahlen wird.

2. Verfahren nach dem vorhergehenden Anspruch,
**dadurch gekennzeichnet, dass**
die Kaffeebohnen geröstet und/oder ungeröstet verwendet werden.

3. Verfahren nach einem der vorhergehenden Ansprüche,
**dadurch gekennzeichnet, dass**
als Reinigungsmittel ein Abrasivum verwendet wird.

4. Verfahren nach einem der vorhergehenden Ansprüche,
**dadurch gekennzeichnet, dass**
als Reinigungsmittel ein Tensid verwendet wird.

5. Verfahren nach einem der vorhergehenden Ansprüche,
**dadurch gekennzeichnet, dass**
als Reinigungsmittel eine Seife verwendet wird.

6. Verfahren nach einem der vorhergehenden Ansprüche,
**dadurch gekennzeichnet, dass**
als Reinigungsmittel ein Bleichmittel verwendet wird.

7. Verfahren nach einem der vorhergehenden Ansprüche,
**dadurch gekennzeichnet, dass**
als Reinigungsmittel ein saugfähiges Material verwendet wird.

## Claims

1. A method for cleaning grinding machines for coffee beans,
**characterised in that**
a mixture consisting, on the one hand, of coffee beans and, on the other hand, of one or more cleaning agents is supplied to the grinding machine and ground in the grinding machine.

2. The method according to the preceding claim,
**characterised in that**
the coffee beans are used in their roasted and/or unroasted state.

3. The method according to one of the preceding claims,
**characterised in that**
an abrasive is used as cleaning agent.

4. The method according to one of the preceding claims,
**characterised in that**
a surface-active agent is used as cleaning agent.

5. The method according to one of the preceding claims,
**characterised in that**
a soap is used as cleaning agent.

6. The method according to one of the preceding claims,
**characterised in that**
a bleaching agent is used as cleaning agent.

7. The method according to one of the preceding claims,
**characterised in that**
an absorptive material is used as cleaning agent.

## Revendications

1. Procédé pour le nettoyage de moulins à grains de café,
**caractérisé par le fait**
**qu'**un mélange de grains de café, d'une part, et d'un ou plusieurs produits nettoyants, d'autre part, est versé et moulu dans le moulin.

2. Procédé conformément à la revendication précédente,
**caractérisé par le fait**
**que** les grains de café utilisés sont torréfiés ou non torréfiés.

3. Procédé conformément à l'une des revendications précédentes,
**caractérisé par le fait**
**qu'**un abrasif est utilisé comme produit nettoyant.

4. Procédé conformément à l'une des revendications précédentes,
**caractérisé par le fait**
**qu'**un tensioactif est utilisé comme produit nettoyant.

5. Procédé conformément à l'une des revendications précédentes,
**caractérisé par le fait**
**qu'**un savon est utilisé comme produit nettoyant.

6. Procédé conformément à l'une des revendications précédentes,
**caractérisé par le fait**
**qu'**un agent blanchissant est utilisé comme produit nettoyant.

7. Procédé conformément à l'une des revendications précédentes,
**caractérisé par le fait**
**qu'**une matière absorbante est utilisée comme produit nettoyant.
